# EUROPÄISCHE PATENTSCHRIFT

(11) **EP 2 698 485 B1**
(45) Veröffentlichungstag und Bekanntmachung des Hinweises auf die Patenterteilung: **21.10.2015**
(21) Anmeldenummer: 13003998.5
(22) Anmeldetag: 10.08.2013
(51) Int. Cl.: E04D 13/03

(54) **Dachfensteranordnung**
Skylight assembly
Agencement de fenêtre de toit

(30) Priorität: 16.08.2012 DE 102012016351
(43) Veröffentlichungstag der Anmeldung: 19.02.2014
(73) Patentinhaber: ROTO FRANK AG, 70771 Leinfelden-Echterdingen (DE)
(72) Erfinder: Spang, Georg, D-97947 Grünsfeld (DE); Dossler, Klaus, D-97204 Höchberg (DE); Stang, Uwe, D-97980 Bad Mergentheim (DE); Wöhrn, Volker, D-97980 Bad Mergentheim (DE)
(74) Vertreter: Grosse, Rainer

(56) Entgegenhaltungen:
- WO-A-95/28537
- WO-A-2005/100871
- CA-A1- 2 144 806
- DE-A1-102004 037 563
- DE-A1-102004 052 936
- DE-A1-102007 036 278
- US-B1- 6 695 692

## Beschreibung

Die Erfindung betrifft eine Dachfensteranordnung mit wenigstens einem Dachfenster, insbesondere Wohndachfenster, und einem das Dachfenster wenigstens bereichsweise umgreifenden Eindeckrahmen.

Dachfensteranordnungen der eingangs genannten Art sind aus dem Stand der Technik bekannt. Eine derartige Dachfensteranordnung ist beispielsweise zur Anordnung an einem Dach eines Gebäudes, insbesondere eines Wohngebäudes, vorgesehen. Das Dachfenster ist dabei an einem Dachaufbau eines Dachs des Gebäudes angeordnet, welcher beispielsweise aus einer Dachhaut beziehungsweise Dacheindeckung und einer diese tragenden Dachkonstruktion besteht. Die Dachfensteranordnung, insbesondere das Dachfenster, ist üblicherweise an der Dachkonstruktion befestigt, beispielsweise an wenigstens einem Dachsparren und/oder an wenigstens einer auf dem Dachsparren aufliegenden Dachlatte. Im Bereich des Dachfensters ist eine Ausnehmung in der Dachhaut und der Dachkonstruktion vorgesehen. Mit Hilfe des Dachfensters, welches üblicherweise wenigstens teilweise geöffnet werden kann, ist insoweit eine Belüftung des Innenraums möglich.

Zum Öffnen des Dachfensters verfügt dieses beispielsweise über einen ortsfest an dem Dach angeordneten Blendrahmen und einen bezüglich des Blendrahmens verschwenkbaren Flügelrahmen. Neben dem Dachfenster weist die Dachfensteranordnung den Eindeckrahmen auf, welcher das Dachfenster wenigstens bereichsweise umgreift. In dem Bereich des Eindeckrahmens ist dabei ebenfalls keine Dachhaut vorgesehen, sehr wohl jedoch die Dachkonstruktion.

Der Eindeckrahmen liegt beispielsweise direkt auf der Dachkonstruktion auf, beispielsweise auf einer oder mehreren Dachlatten, oder ist zumindest oberhalb von dieser angeordnet. Er grenzt dabei auf seiner dem Dachfenster abgewandten Seite an die Dachhaut an beziehungsweise überlappt mit dieser. Somit wird eine wetterfeste, insbesondere regendichte Anordnung des Dachfensters an dem Dach ermöglicht. Dachfenster und Eindeckrahmen liegen üblicherweise nicht als Baueinheit vor. Vielmehr wird der Eindeckrahmen erst bei der Montage des Dachfensters zusammen mit diesem an dem Dach angebracht.

DE 10 2004 052 936 A1 offenbart eine Dachfensteranordnung gemäß dem Oberbegriff des Anspruchs 1.

Häufig besteht der Wunsch, eine Belüftung des Innenraums auch bei geschlossenem Dachfenster vornehmen zu können. Es ist daher Aufgabe der Erfindung, eine Dachfensteranordnung vorzustellen, welche dies auf einfachem Wege ermöglicht.

Erfindungsgemäß wird die Aufgabe mit einer Dachfensteranordnung mit den Merkmalen des Anspruchs 1 gelöst. Dabei ist vorgesehen, dass der Eindeckrahmen zumindest einen Luftdurchlass aufweist. Über diesen Luftdurchlass liegt wenigstens zeitweise eine Lüftungsverbindung zwischen einer Außenumgebung und dem Innenraum vor, sodass letzterer auch bei geschlossenem Dachfenster belüftet werden kann. In der Lüftungsverbindung liegt beispielsweise ein Lüftungsgerät vor, beispielsweise mit aktiver Luftfördereinrichtung, welches an den Luftdurchlass anschließbar ist. Das Lüftungsgerät ist bevorzugt als dezentrales Lüftungsgerät mit Wärmerückgewinnung ausgebildet. Bislang sind Luftdurchlässe üblicherweise nicht einer Dachfensteranordnung zugeordnet, sondern liegen getrennt von dieser vor. Beispielsweise sind sie an einer Fassade des Gebäudes angeordnet oder liegen als sogenannte Dachkappen beziehungsweise Dachhauben vor, sind also insbesondere in die Dachhaut beziehungsweise einzelne Dachziegel der Dachhaut (die dann in Form von sogenannten Durchgangsziegeln vorliegen) integriert.

Es ist jedoch vergleichsweise aufwändig, derartige Luftdurchlässe an dem Dach anzuordnen, weil dazu einzelne Elemente der Dachhaut entfernt und durch beispielsweise Durchgangsziegel ersetzt werden müssen. Neben der aufwändigen Montage weisen diese an der Dachhaut vorgesehenen Luftdurchlässe jedoch optische Nachteile auf. Auch müssen die Durchgangsziegel jeweils passend zu der Dachhaut ausgewählt werden. Sowohl die Montage als auch die Optik können durch das Zuordnen des Luftdurchlasses zu der Dachfensteranordnung, insbesondere der Anordnung des Luftdurchlasses an dem Eindeckrahmen, verbessert werden. Unter dem Luftdurchlass ist zunächst lediglich ein Element zu verstehen, welches das Herstellen der Lüftungsverbindung zwischen der Außenumgebung und dem Innenraum ermöglicht. Dabei weist der Luftdurchlass insbesondere eine den Eindeckrahmen durchgreifende Ausnehmung auf, über welche die Lüftungsverbindung herstellbar ist.

Vorteilhafter Weise kann der Luftdurchlass dem Dachfenster optional zugeordnet werden. Zu diesem Zweck ist beispielsweise der Eindeckrahmen mehrteilig ausgebildet, wobei dem Dachfenster stets ein Montagerahmen des Eindeckrahmens zugeordnet ist. Dieser Montagerahmen umgreift das Dachfenster wenigstens bereichsweise, insbesondere in Umfangsrichtung vollständig, erstreckt sich also sowohl entlang von Seitenstreben als auch von Querstreben des Dachfensters beziehungsweise des Blendrahmens. Diesem Montagerahmen kann nun ein Belüftungselement zugeordnet sein, welches den wenigstens einen Luftdurchlass aufweist. Das Belüftungselement kann bezüglich des Dachfensters prinzipiell beliebig angeordnet sein, beispielsweise seitlich von diesem, jedoch auch oberhalb und unterhalb (jeweils bezogen auf eine Ausrichtung des Daches, an welchem die Dachfensteranordnung angebracht ist).

Das Belüftungselement ist vorzugsweise an dem Montagerahmen befestigt, beispielsweise formschlüssig und/oder kraftschlüssig, insbesondere durch Aufstecken oder Verrasten. Auch eine Befestigung mit Befestigungsmitteln, wie beispielsweise Schrauben, Stiften oder dergleichen kann vorgesehen sein. Selbstverständlich ist es auch möglich, den Montagerahmen und das Belüftungselement einstückig auszuführen, sodass diese unverlierbar aneinander gehalten werden. Die mehrteilige Ausführung ist jedoch vorteilhaft, weil das Belüftungselement erst bei der Montage der Dachfensteranordnung an dem Dach an den Montagerahmen angebracht werden muss, sodass nach der Montage der Eindeckrahmen vorliegt.

Eine Weiterbildung der Erfindung sieht vor, dass der Luftdurchlass eine vorspringende Lüftungshutze aufweist. Die Lüftungshutze erstreckt sich ausgehend von einem Grundelement des Eindeckrahmens, welches auf dem Dach beziehungsweise der Dachkonstruktion aufliegt, in die von dem Dach abgewandte Richtung. Die Lüftungshutze weist eine Lüftungsöffnung auf, durch welche Luft aus der Außenumgebung in Richtung des Innenraums beziehungsweise umgekehrt gelangen kann. Die Lüftungsöffnung ist vorzugsweise derart angeordnet, dass auf dem Dach beziehungsweise auf dem Eindeckrahmen abfließendes Wasser nicht durch die Lüftungsöffnung eintreten kann. Zu diesem Zweck liegt die Lüftungsöffnung vorzugsweise auf der einem First des Dachs abgewandten Seite der Lüftungshutze vor. Eine von der Lüftungsöffnung aufgespannte Ebene steht dabei beispielsweise senkrecht auf der Dachhaut beziehungsweise der Dachkonstruktion.

Gemäß einer vorteilhaften Weiterbildung ist vorgesehen, dass der Luftdurchlass einen Luftanschluss, insbesondere einen Luftanschlussstutzen, für ein Lüftungsgerät aufweist. Das Lüftungsgerät ist beispielsweise ein dezentrales Lüftungsgerät, welches dachintegriert angeordnet ist, also entweder in dem Innenraum des Dachs oder in dem Dachaufbau, insbesondere in der Dachkonstruktion vorliegt. Das Lüftungsgerät kann eine aktive Luftfördereinrichtung aufweisen, beispielsweise einen elektrisch betriebenen Ventilator oder dergleichen. Das Lüften über die durch den Luftdurchlass hergestellte Lüftungsverbindung erfolgt mithin hauptsächlich durch erzwungene Konvektion. Über den Luftanschluss kann das Lüftungsgerät an den Luftdurchlass angeschlossen sein. Beispielsweise liegt der Luftanschluss in Form des Luftanschlussstutzens vor, also in Form eines freien Endes eines Rohres, an welches ein Anschlussrohr des Lüftungsgeräts anschließbar ist.

Gemäß einer Weiterbildung der Erfindung ist vorgesehen, dass die Lüftungshutze ein vorzugsweise außenliegendes Schutzgitter aufweist. Das Schutzgitter dient bevorzugt als Filter für grobe Verschmutzungen, verhindert also, dass grober Schmutz in den Luftdurchlass beziehungsweise in die Lüftungshutze eintreten kann.

Eine weitere Ausgestaltung der Erfindung sieht vor, dass die Lüftungshutze einen Durchströmungsraum aufweist, der zumindest bereichsweise von einem abnehmbaren Deckel abgedeckt ist. Die Lüftungshutze schließt den Durchströmungsraum wenigstens bereichsweise ein, insbesondere grenzt sie ihn gegenüber der Außenumgebung ab. Der Durchströmungsraum liegt in der Lüftungsverbindung vor, sodass den Luftdurchlass durchströmende Luft stets den Durchströmungsraum passiert. Es ist nun vorgesehen, dass der Durchströmungsraum von einem Deckel abgedeckt ist, der abgenommen werden kann, insbesondere zur Durchführung von Wartungs- und/oder Installationsarbeiten. Insbesondere ermöglicht der abnehmbare Deckel eine Reinigung des Durchströmungsraums.

Zweckmäßigerweise kann vorgesehen sein, dass der Durchströmungsraum wenigstens bereichsweise von dem Eindeckrahmen begrenzt ist. Dies gilt insbesondere in Richtung des Dachs beziehungsweise der Dachkonstruktion. Der Durchströmungsraum wird also beispielsweise gemeinsam von der Lüftungshutze und dem Eindeckrahmen beziehungsweise dessen Grundelement wenigstens bereichsweise begrenzt, wobei selbstverständlich die Lüftungsöffnung vorgesehen ist, sodass Luft zwischen der Außenumgebung und dem Durchströmungsraum beziehungsweise umgekehrt strömen kann.

Mit Vorteil kann vorgesehen sein, dass der Eindeckrahmen Wasserleitmittel mit wenigstens einer Wasserleitrinne aufweist, die zwischen dem Dachfenster und dem Luftdurchlass angeordnet ist. Eine wesentliche Aufgabe des Eindeckrahmens, insbesondere des Montagerahmens, ist es, auf dem Dach fließendes Wasser, beispielsweise Regenwasser, um das Dachfenster herumzuleiten. Zu diesem Zweck ist die wenigstens eine Wasserleitrinne vorgesehen. Diese erstreckt sich beispielsweise seitlich von dem Dachfenster zumindest von einer Oberkante bis zu einer Unterkante des Dachfensters. Es können auch mehrere Wasserleitrinnen vorgesehen sein, wobei eine beispielsweise (bezüglich der Dachneigung des Dachs) oberhalb des Dachfensters angeordnet ist und eine weitere seitlich. Auf diese Weise kann von oben auf dem Dach in Richtung des Dachfensters fließendes Wasser in die obere Wasserleitrinne eintreten, sodass es nicht bis zum Dachfenster gelangt. Anschließend wird das Wasser von der weiteren Wasserleitrinne um das Dachfenster herumgeführt, um es - vorzugsweise an einem unteren Ende des Dachfensters oder sogar unterhalb des Dachfensters - wieder auf das Dach zu leiten. Es ist nun vorgesehen, dass die Wasserleitrinne zwischen dem Dachfenster und dem Luftdurchlass angeordnet ist, insbesondere wenn der Luftdurchlass seitlich des Dachfensters vorliegt.

Eine Weiterbildung der Erfindung sieht eine Lüftungsgeräteanordnung vor, die das Lüftungsgerät und wenigstens einen Bereich eines Dachaufbaus des Dachs aufweist, wobei das Lüftungsgerät in dem Dachaufbau angeordnet ist. Wie bereits vorstehend erläutert, besteht der Dachaufbau zumindest aus der Dachhaut und der die Dachhaut tragenden Dachkonstruktion. Zusätzlich kann eine den Innenraum begrenzende Wandfläche vorgesehen sein, sodass also die Dachkonstruktion zwischen der Dachhaut und dieser Wandfläche vorliegt. Das Lüftungsgerät ist nun in dem Dachaufbau wenigstens bereichsweise angeordnet, greift also beispielsweise durch die Wandfläche in die Dachkonstruktion ein oder ist sogar gänzlich in der Dachkonstruktion angeordnet. In letzterem Fall ist das Lüftungsgerät insbesondere zwischen der Wandfläche und der Dachhaut vorgesehen.

In einer bevorzugten Weiterbildung ist vorgesehen, dass das Lüftungsgerät eine aktive Luftfördereinrichtung aufweist. Diese dient dazu, Luft entweder aus dem Innenraum in Richtung der Außenumgebung oder umgekehrt entlang der Lüftungsverbindung zu fördern. Die aktive Luftfördereinrichtung ist bevorzugt elektrisch angetrieben.

Eine weitere Ausgestaltung der Erfindung sieht vor, dass das Lüftungsgerät zwischen zwei benachbarten Dachsparren des Dachs und/oder auf einer einem Innenraum zugewandten Seite von auf den Dachsparren aufliegenden Dachlatten angeordnet ist. Das Lüftungsgerät soll also wenigstens bereichsweise in der Dachkonstruktion vorliegen und ist dabei besonders bevorzugt zwischen zwei benachbarten, beispielsweise unmittelbar benachbarten, Dachsparren angeordnet und insbesondere an diesen befestigt. Dabei kann es vorgesehen sein, dass das Lüftungsgerät unterhalb der Dachlatten vorliegt, also auf der dem Innenraum zugewandten Seite der Dachlatten angeordnet ist. Das Lüftungsgerät kann an wenigstens einer der Dachlatten befestigt sein.

Eine weitere Ausgestaltung der Erfindung sieht vor, dass das Lüftungsgerät über den Luftanschluss, der insbesondere als Rohr, vorzugsweise als Flexrohr, ausgebildet ist, an den Luftdurchlass angeschlossen ist. Der Luftdurchlass weist den Luftanschluss auf, welcher beispielsweise als Luftanschlussstutzen vorliegt. Der Luftanschlussstutzen kann dabei von dem Rohr beziehungsweise Flexrohr gebildet sein, also als Bereich von diesem vorliegen. Der Luftanschluss ermöglicht nun das Anschließen des Lüftungsgeräts an den Luftdurchlass, stellt also eine Strömungsverbindung als Teil der Lüftungsverbindung zwischen diesen her. Bevorzugt ist die Strömungsverbindung zwischen dem Lüftungsgerät und dem Luftanschluss trennbar, sodass ein einfacher Austausch des Lüftungsgeräts ohne Demontage des Luftdurchlasses oder gar des ganzen Eindeckrahmens möglich ist. Das Rohr kann als Flexrohr, also als flexibles Rohr, ausgebildet sein, wobei das Rohr insbesondere in Längsrichtung flexibel ist, sodass auf einfache Weise ein Längenausgleich hergestellt werden kann.

In einer bevorzugten Weiterbildung ist vorgesehen, dass der Luftanschluss wenigstens eine Dichtmanschette zur Befestigung an dem Eindeckrahmen und/oder einer Unterspannbahn des Dachs aufweist. Die Dichtmanschette ist an dem Luftanschluss, also beispielsweise an dem Rohr beziehungsweise Flexrohr, bevorzugt bereits vormontiert. Alternativ kann die Dichtmanschette allerdings auch erst während der Montage der Dachfensteranordnung an dem Dach an dem Luftanschluss angeordnet werden. Die Dichtmanschette umgreift den Luftanschluss in Umfangsrichtung vorzugsweise vollständig, während sie zusätzlich an dem Eindeckrahmen beziehungsweise der Unterspannbahn des Dachs anliegt. Entsprechend ist die Lüftungsverbindung dicht, sodass Luft lediglich durch den Luftanschluss zwischen der Außenumgebung und dem Innenraum ausgetauscht wird.

Eine Weiterbildung der Erfindung sieht vor, dass das Lüftungsgerät wenigstens bereichsweise von dem Eindeckrahmen abgedeckt ist und dieser zumindest einen Wartungs- und/oder Installationszugang für das Lüftungsgerät aufweist. Dies ist insbesondere vorteilhaft, wenn das Lüftungsgerät in dem Dachaufbau beziehungsweise der Dachkonstruktion angeordnet ist. In diesem Fall kann das Lüftungsgerät unmittelbar unterhalb des Eindeckrahmens vorliegen und somit zumindest bereichsweise von diesem abgedeckt sein. Der Wartungs- und/oder Installationszugang ermöglicht einen einfachen Zugriff auf das Lüftungsgerät, ohne dass ein Eingriff in den Dachaufbau notwendig ist. Besonders bevorzugt kann das gesamte Lüftungsgerät durch den Wartungs- und/oder Installationszugang entnommen beziehungsweise eingesetzt werden, um auf diese Weise eine einfache Installation beziehungsweise einen einfachen Austausch zu ermöglichen. Beispielsweise weist der Eindeckrahmen zum Herstellen des Wartungs- und/oder Installationszugangs eine Wartungsklappe auf, durch welche eine Durchtrittsöffnung des Zugangs verschließbar ist. Nach dem Öffnen beziehungsweise Entfernen der Klappe kann durch die Zugangsöffnung auf das Lüftungsgerät zugegriffen werden.

Eine vorteilhafte Weiterbildung sieht vor, dass der Eindeckrahmen aus zwei Seitenbereichen und zwei Querbereichen besteht und an zumindest einem der beiden Seitenbereiche und/oder Querbereiche mehrere Luftdurchlässe vorgesehen sind. Die Seitenbereiche liegen seitlich des Dachfensters, die Querbereiche oberhalb und unterhalb des Dachfensters vor. In wenigstens einem dieser Bereiche sind nun zumindest zwei Luftdurchlässe angeordnet, wobei beispielsweise einer der Luftdurchlässe als Lufteinlass und ein anderer als Luftauslass ausgebildet ist. Dies ermöglicht das optisch unauffällige Anordnen mehrerer Luftdurchlässe an dem Dach, ohne dass dazu mehrere Dachkappen beziehungsweise Dachhauben an dem Dach anzuordnen sind.

Schließlich kann es vorgesehen sein, dass zumindest ein Bereich des Eindeckrahmens und/oder des Luftdurchlasses beheizbar, insbesondere elektrisch beheizbar ist. Das Beheizen des Bereichs des Eindeckrahmens beziehungsweise des Luftdurchlasses dient der Verringerung des Strömungswiderstands, falls der Luftdurchlass wenigstens teilweise von Eis und/oder Schnee oder dergleichen zugesetzt ist. Das Beheizen wird beispielsweise elektrisch durchgeführt. Bevorzugt ist in der Lüftungsverbindung ein Sensor vorgesehen, über welcher ein Luftdurchsatz feststellbar ist. Wird mittels des Sensors ein absinkender Luftdurchsatz beziehungsweise ein von einem Sollluftdurchsatz abweichender Istluftdurchsatz erkannt, der beispielsweise durch eine Verstopfung durch Schnee, Eis oder dergleichen hervorgerufen ist, so wird bedarfsgeführt eine Heizung angesteuert, die sich im Bereich des Luftdurchlasses, insbesondere der Lüftungsöffnung der Lüftungshutze, befindet. Als Heizung kann dabei beispielsweise eine Folienheizung, ein Heizkabel, eine Manschettenheizung oder dergleichen vorgesehen sein, welche bevorzugt an die Form des Luftdurchlasses angepasst ist.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine Dachfensteranordnung mit einem Dachfenster und einem Eindeckrahmen, der aus einem Montagerahmen und einem Belüftungselement besteht,
- Figur 2: eine Detailansicht einer Lüftungshutze eines Luftdurchlasses des Eindeckrahmens,
- Figur 3: eine weitere Detailansicht der Lüftungshutze, wobei ein Durchströmungsraum erkennbar ist,
- Figur 4: einen Luftanschluss des Luftdurchlasses, wobei dieser über eine Dichtmanschette an einer Unterspannbahn des Dachs befestigt ist,
- Figur 5: eine Seitenansicht des als Rohr ausgebildeten Luftanschlusses, an welchem zwei Dichtmanschetten vormontiert sind,
- Figur 6: eine Seitenschnittansicht der Dachfensteranordnung sowie einer Lüftungsgeräteanordnung, und
- Figur 7: eine schematische Darstellung der Dachfensteranordnung sowie der Lüftungsgeräteanordnung, wobei ein Bereich des Eindeckrahmens beziehungsweise des Luftdurchlasses beheizbar ist.

Die Figur 1 zeigt einen Bereich eines Dachs 1, von welchem eine Dachhaut 2, bestehend aus mehreren Dacheindeckelementen 3, nämlich Ziegeln, erkennbar ist. An dem Dach 1 ist eine Dachfensteranordnung 4 vorgesehen, die zumindest aus einem Dachfenster 5 und einem Eindeckrahmen 6 besteht. Das Dachfenster 5 besteht aus einem hier nicht explizit dargestellten Blendrahmen sowie einem Flügelrahmen 7, wobei der Blendrahmen ortsfest an beziehungsweise in dem Dach 1 angeordnet ist, während der Flügelrahmen 7 bezüglich des Blendrahmens verlagerbar, insbesondere verschwenkbar ist.

Das Dachfenster 5 wird in Umfangsrichtung wenigstens bereichsweise von dem Eindeckrahmen 6 umgriffen. Vorzugsweise ist ein vollständiges Umgreifen vorgesehen, sodass also der Eindeckrahmen 6 sowohl seitlich, als auch oberhalb und unterhalb des Dachfensters 5 vorliegt. Insbesondere besteht der Eindeckrahmen 6 aus zwei Seitenbereichen 8 und 9 und zwei Querbereichen 10 und 11. Grundsätzlich besteht der Eindeckrahmen 6 aus einem Montagerahmen 12, der das Dachfenster 5 in einer Dachebene beziehungsweise in Umfangsrichtung vollständig umgreift. Zusätzlich weist der Eindeckrahmen 6 wenigstens ein Belüftungselement 13 auf, welches entweder einstückig mit dem Montagerahmen 12 ausgebildet oder an diesem befestigt ist.

Um das Herstellen einer Lüftungsverbindung zwischen einer Außenumgebung und einem Innenraum des Dachs 1 zu ermöglichen, sind zwei Luftdurchlässe 14 und 15 vorgesehen, welche an dem Eindeckrahmen 6 beziehungsweise dem Belüftungselement 13 ausgebildet sind. Selbstverständlich kann auch lediglich ein einziger Luftdurchlass 14 vorliegen. Bevorzugt ist jedoch eine Ausführungsform, bei welcher einer der Luftdurchlässe 14 und 15 als Lufteinlass und ein anderer als Luftauslass ausgestaltet ist. Die Luftdurchlässe 14 und 15 weisen jeweils eine vorspringende Lüftungshutze 16 auf, die von einem Grundelement 17 des Eindeckrahmens 6 beziehungsweise des Belüftungselements 13 ausgeht und sich in die von dem Dach abgewandte Richtung erstreckt. Dabei laufen die Lüftungshutzen 16 mit ihrem oberen Ende in das Grundelement 17 ein, während sie auf ihrem unteren Ende den größten Überstand über das Grundelement 17 aufweisen.

Die Figur 2 zeigt eine Detailansicht des Luftdurchlasses 15, wobei der Luftdurchlass 14 selbstverständlich identisch ausgeführt sein kann. Es wird deutlich, dass die Lüftungshutze 16 ein Schutzgitter 18 aufweist, welches das Eindringen von groben Schmutzpartikeln in einen hinter dem Schutzgitter 18 liegenden Durchströmungsraum 19 (hier nicht erkennbar) verhindert. Der Durchströmungsraum 19 ist von einem Deckel 20 abgedeckt, welcher Bestandteil der Lüftungshutze 16 ist. Der Deckel 20 ist beispielsweise aufklappbar oder von der Lüftungshutze 16 entfernbar. Insbesondere ist das Schutzgitter 18 an dem Deckel 20 befestigt, sodass dieses zusammen mit dem Deckel 20 verlagerbar, also entweder aufklappbar oder entfernbar, ist.

In der vorliegenden Ansicht ist zumindest angedeutet, dass der Eindeckrahmen 6 wenigstens eine Wasserleitrinne 21 aufweist, die zwischen dem Dachfenster 5 und der Lüftungshutze 16 beziehungsweise dem Belüftungselement 13 verläuft. Die Wasserleitrinne 21 ist beispielsweise Bestandteil des Montagerahmens 12. Sie dient dazu, auf dem Dach von oben auf das Dachfenster 5 zuströmendes Wasser zumindest größtenteils um das Dachfenster 5 herumzuleiten. An der Unterkante oder unterhalb des Dachfensters 5 wird das Wasser aus der Wasserleitrinne 21 wieder dem Dach zugeführt. Der Eindeckrahmen 6 verhindert insoweit das ungewünschte Eindringen von Wasser in den Innenraum des Dachs 1.

Die Figur 3 zeigt eine Detailansicht des Luftdurchlasses 14, wobei der Luftdurchlass 15 selbstverständlich identisch aufgebaut sein kann. In der gewählten Darstellung ist der Deckel 20 (nicht dargestellt) der Lüftungshutze 16 abgenommen, sodass der Durchströmungsraum 19 sowie ein Luftanschluss 22, der als Rohr vorliegt, erkennbar sind. Der Luftanschluss 22 durchgreift den Eindeckrahmen 6 aus Richtung des Dachs 1 und ragt wenigstens etwas in den Durchströmungsraum 19 hinein, steht also über den Eindeckrahmen 6 beziehungsweise dessen Grundelement 17 über. Er ist mit Hilfe einer Dichtmanschette 23 an dem Eindeckrahmen 6 befestigt. Zur schnellen Befestigung des Luftanschlusses 22 an dem Eindeckrahmen 6 ist die Dichtmanschette 23 beispielsweise mit einer Klebefläche versehen, welche in der hier gezeigten Darstellung dem Eindeckrahmen 6 zugewandt ist und bei der Montage der Dachfensteranordnung 4 mit ihm verklebt wird.

Es wird deutlich, dass der Durchströmungsraum 19 wenigstens bereichsweise von dem Eindeckrahmen 6, insbesondere in Richtung des Dachs 1, begrenzt wird, während er von der Lüftungshutze 16 wenigstens bereichsweise um- beziehungsweise übergriffen ist. Eine Lüftungsöffnung 24, in welcher nach Anbringen des Deckels 20 das Schutzgitter 18 angeordnet ist, ist einem oberen Ende des Dachs 1 abgewandt, also nach unten gerichtet. Auf diese Weise kann auf dem Eindeckrahmen 6 abfließendes Wasser nicht durch die Lüftungsöffnung 24 in den Durchströmungsraum 19 gelangen, sondern strömt um diese herum. Sollte dennoch Wasser in den Durchströmungsraum 19 gelangen, beispielsweise aufgrund von Wind oder dergleichen, so wird das Wasser in dem Inneren des Durchströmungsraums 19 entlang des Eindeckrahmens 6 nach unten abfließen, kann dabei jedoch nicht in den über den Eindeckrahmen überstehenden Luftanschluss 22 gelangen.

Die Figur 4 zeigt den Luftanschluss 22 auf der der Lüftungshutze 16 abgewandten Seite. Auch hier ist eine Dichtmanschette 25 vorgesehen. Diese dient dazu, den Luftanschluss 22 luftdicht mit einer Unterspannbahn 26 des Dachs 1 zu verbinden. Dabei steht der Luftanschluss 22 auch auf dieser Seite über, insbesondere über die Unterspannbahn 26, sodass ein Luftanschlussstutzen 27 für ein Lüftungsgerät 28 (hier nicht dargestellt) vorliegt.

Die Figur 5 zeigt eine Seitenansicht des als Rohr ausgebildeten Luftanschlusses 22. Erkennbar sind insbesondere die beiden Dichtmanschetten 23 und 25, welche bevorzugt bereits vormontiert an dem Luftanschluss 22 vorliegt, um eine schnelle und einfache Montage zu ermöglichen.

Die Figur 6 zeigt eine Seitenschnittansicht des Dachs 1 mit der Dachfensteranordnung 4. Es wird deutlich, dass das Dach 1 aus einer Dachkonstruktion 29 besteht, die Dachsparren 30 und Dachlatten 31 aufweist. Selbstverständlich ist jedoch auch ein alternativer Aufbau möglich. Die Dachhaut 2 ist in dieser Darstellung nicht erkennbar. Es wird deutlich, dass der Eindeckrahmen 6 unmittelbar auf der Dachkonstruktion 29, insbesondere den Dachlatten 31 aufliegt. In diesem Bereich ist also keine Dachhaut 2 vorgesehen. Die Dachfensteranordnung 4 weist neben den bereits beschriebenen Elementen nun zusätzlich eine Lüftungsgeräteanordnung 32 auf, die das Lüftungsgerät 28 und wenigstens einen Bereich eines Dachaufbaus 33 des Dachs 1 aufweist. Der Dachaufbau 33 besteht im Wesentlichen aus der Dachkonstruktion 29 und der Dachhaut 2. Das Lüftungsgerät 28 ist bevorzugt als dezentrales Lüftungsgerät mit Wärmerückgewinnung ausgebildet.

Es ist erkennbar, dass das Lüftungsgerät 28 in dem Dachaufbau 33, insbesondere in der Dachkonstruktion 29, angeordnet ist. Bevorzugt befindet es sich zwischen zwei unmittelbar benachbarten Dachsparren 30. Beispielsweise ist es an diesen befestigt. Wie dargestellt ist das Lüftungsgerät 28 wenigstens bereichsweise von dem Eindeckrahmen 6, insbesondere dem Belüftungselement 13, abgedeckt. Der Eindeckrahmen 6 weist neben den bereits beschriebenen Elementen einen mit einem Deckel 34 verschließbaren Wartungs- und/oder Installationszugang 35 auf. Durch diesen ist ein einfacher Zugriff auf das Lüftungsgerät 28 möglich. Besonders bevorzugt kann das Lüftungsgerät 28 durch den Wartungs- und/oder Installationszugang 35 eingesetzt beziehungsweise ausgetauscht werden, ohne dass weitere Bereiche der Lüftungsgeräteanordnung 32 oder der Dachfensteranordnung 4 verändert werden müssen.

Die Figur 7 zeigt eine schematische Ansicht des Luftdurchlasses 14, wobei selbstverständlich der Luftdurchlass 15 identisch aufgebaut sein kann. Der Luftdurchlass 14 ist als Lufteinlass ausgebildet, sodass während eines Betriebs des Lüftungsgeräts 28, welches eine aktive Luftfördereinrichtung aufweist, Luft entlang der Pfeile 36 strömt beziehungsweise strömen soll. Auf diese Weise ist eine Lüftungsverbindung zwischen der Außenumgebung und dem Innenraum des Dachs 1 über den Luftanschluss 22 herstellbar. In der Lüftungsverbindung ist ein Sensor 37 vorgesehen, mittels welchem ein Luftdurchsatz durch den Luftanschluss 22 feststellbar ist. Sinkt der Luftdurchsatz ungewollt ab, weicht also ein Luftistdurchsatz von einem Luftsolldurchsatz ab, so kann dies beispielsweise daran liegen, dass die Lüftungsöffnung 24 wenigstens bereichsweise durch Schnee 38 verdeckt beziehungsweise verschlossen ist.

In diesem Fall steuert daher ein Steuergerät 39 eine Heizung 40 derart an, dass ein Bereich des Eindeckrahmens 6 beziehungsweise des Luftdurchlasses 14 beheizt wird. Bevorzugt liegt dieser Bereich unterhalb beziehungsweise im Bereich der Lüftungsöffnung 24. Beispielsweise ist es vorgesehen, das Schutzgitter 18 zu beheizen. Die Heizung 40 kann prinzipiell beliebig ausgeführt sein, beispielsweise liegt sie als Folienheizung, Heizkabel, Manschettenheizung oder dergleichen vor.

## Patentansprüche

1. Dachfensteranordnung (4), mit wenigstens einem Dachfenster (5), insbesondere Wohndachfenster, das aus einem ortsfest an einem Dach anordenbaren Blendrahmen sowie einem Flügelrahmen (7) besteht, der bezüglich des Blendrahmens verlagerbar ist, und mit einem das Dachfenster (5) wenigstens bereichsweise umgreifenden Eindeckrahmen (6), **dadurch gekennzeichnet, dass** der Eindeckrahmen (6) zumindest einen Luftdurchlass (14,15) aufweist.

2. Dachfensteranordnung nach Anspruch 1, **dadurch gekennzeichnet, dass** der Luftdurchlass (14,15) eine vorspringende Lüftungshutze (16) aufweist.

3. Dachfensteranordnung nach einem der vorhergehenden Ansprüche, **dadurch gekennzeichnet, dass** der Luftdurchlass (14,15) einen Luftanschluss (22), insbesondere einen Luftanschlussstutzen (27), für ein Lüftungsgerät (28) aufweist.

4. Dachfensteranordnung nach einem der vorhergehenden Ansprüche, **dadurch gekennzeichnet, dass** die Lüftungshutze (16) ein vorzugsweise außenliegendes Schutzgitter (18) aufweist.

5. Dachfensteranordnung nach einem der vorhergehenden Ansprüche, **dadurch gekennzeichnet, dass** die Lüftungshutze (16) einen Durchströmungsraum (19) aufweist, der zumindest bereichsweise von einem abnehmbaren Deckel (20) abgedeckt ist.

6. Dachfensteranordnung nach einem der vorhergehenden Ansprüche, **dadurch gekennzeichnet, dass** der Durchströmungsraum (19) wenigstens bereichsweise von dem Eindeckrahmen (6) begrenzt ist.

7. Dachfensteranordnung nach einem der vorhergehenden Ansprüche, **dadurch gekennzeichnet, dass** der Eindeckrahmen (6) Wasserleitmittel mit wenigstens einer Wasserleitrinne (21) aufweist, die zwischen dem Dachfenster (5) und dem Luftdurchlass (14,15) angeordnet ist.

8. Dachfensteranordnung nach einem der vorhergehenden Ansprüche, **gekennzeichnet durch** wenigstens eine Lüftungsgeräteanordnung (32), die das Lüftungsgerät (28) und wenigstens einen Bereich eines Dachaufbaus (33) des Dachs (1) aufweist, wobei das Lüftungsgerät (28) in dem Dachaufbau (33) angeordnet ist.

9. Dachfensteranordnung nach einem der vorhergehenden Ansprüche, **dadurch gekennzeichnet, dass** das Lüftungsgerät (28) eine aktive Luftfördereinrichtung aufweist.

10. Dachfensteranordnung nach einem der vorhergehenden Ansprüche, **dadurch gekennzeichnet, dass** das Lüftungsgerät (28) zwischen zwei benachbarten Dachsparren (30) des Dachs (1) und/oder auf einer einem Innenraum zugewandten Seite von auf den Dachsparren (30) aufliegenden Dachlatten (31) angeordnet ist.

11. Dachfensteranordnung nach einem der vorhergehenden Ansprüche, **dadurch gekennzeichnet, dass** das Lüftungsgerät (28) über den Luftanschluss (22), der insbesondere als Rohr, vorzugsweise als Flexrohr, ausgebildet ist, an den Luftdurchlass (14, 15) angeschlossen ist.

12. Dachfensteranordnung nach einem der vorhergehenden Ansprüche, **dadurch gekennzeichnet, dass** der Luftanschluss (22) wenigstens eine Dichtmanschette (23,25) zur Befestigung an dem Eindeckrahmen (6) und/oder einer Unterspannbahn (26) des Dachs (1) aufweist.

13. Dachfensteranordnung nach einem der vorhergehenden Ansprüche, **dadurch gekennzeichnet, dass** das Lüftungsgerät (28) wenigstens bereichsweise von dem Eindeckrahmen (6) abgedeckt ist und dieser zumindest einen Wartungs- und/oder Installationszugang (35) für das Lüftungsgerät (28) aufweist.

14. Dachfensteranordnung nach einem der vorhergehenden Ansprüche, **dadurch gekennzeichnet, dass** der Eindeckrahmen (6) aus zwei Seitenbereichen (8,9) und zwei Querbereichen (10,11) besteht und an zumindest einem der beiden Seitenbereiche (8,9) und/oder Querbereiche (10,11) mehrere Luftdurchlässe (14,15) vorgesehen sind.

15. Dachfensteranordnung nach einem der vorhergehenden Ansprüche, **dadurch gekennzeichnet, dass** zumindest ein Bereich des Eindeckrahmens (6) und/oder des Luftdurchlasses (14,15) beheizbar, insbesondere elektrisch beheizbar ist.

## Claims

1. A roof window arrangement (4) having at least one roof window (5), more particularly a residential roof window, which consists of a blind frame that can be arranged on a roof in a stationary manner as well as of a casement frame (7) that can be moved in relation to the blind frame, and said roof window arrangement (4) having a roofing frame (6) engaging the roof window (5) around the latter at least in certain regions, **characterized in that** the roofing frame (6) includes at least one vent (14, 15).

2. The roof window arrangement according to Claim 1, **characterized in that** the vent (14, 15) includes a projecting ventilation scoop (16).

3. The roof window arrangement according to any one of the preceding claims, **characterized in that** the vent (14, 15) includes an air connection (22), more particularly an air connection piece (27), for a ventilation apparatus (28).

4. The roof window arrangement according to any one of the preceding claims, **characterized in that** the ventilation scoop (16) includes a protective grille (18) that is preferably disposed on the outside.

5. The roof window arrangement according to any one of the preceding claims, **characterized in that** the ventilation scoop (16) includes a flow space (19) which is covered by a removable cover (20) at least in certain regions.

6. The roof window arrangement according to any one of the preceding claims, **characterized in that** the flow space (19) is limited by the roofing frame (6) at least in certain regions.

7. The roof window arrangement according to any one of the preceding claims, **characterized in that** the roofing frame (6) includes water guide means having at least one water guide channel (21) that is arranged between the roof window (5) and the vent (14, 15).

8. The roof window arrangement according to any one of the preceding claims, **characterized by** at least one ventilation apparatus arrangement (32) that includes the ventilation apparatus (28) and at least one region of a roof attachment (33) of the roof (1), wherein the ventilation apparatus (28) is arranged on the roof attachment (33).

9. The roof window arrangement according to any one of the preceding claims, **characterized in that** the ventilation apparatus (28) includes an active air delivery device.

10. The roof window arrangement according to any one of the preceding claims, **characterized in that** the ventilation apparatus (28) is arranged between two adjacent common rafters (30) of the roof (1) and/or on a side of roof battens (31) that faces an interior space, said roof battens (31) being supported on the common rafters (30).

11. The roof window arrangement according to any one of the preceding claims, **characterized in that** the ventilation apparatus (28) is connected to the vent (14, 15) via the air connection (22) that is, in particular, designed as a pipe, more preferably as a flexible pipe.

12. The roof window arrangement according to any one of the preceding claims, **characterized in that** the air connection (22) includes at least one sealing collar (23, 25) that is to be attached to the roofing frame (6) and/or a sarking membrane (26) of the roof (1).

13. The roof window arrangement according to any one of the preceding claims, **characterized in that** the ventilation apparatus (28) is covered by the roofing frame (6) at least in certain regions and the roofing frame (6) includes at least one maintenance and/or installation access (35) for the ventilation apparatus (28).

14. The roof window arrangement according to any one of the preceding claims, **characterized in that** the roofing frame (6) consists of two lateral regions (8, 9) and two transverse regions (10, 11), and a plurality of vents (14, 15) is provided at at least one of the two lateral regions (8, 9) and/or transverse regions (10, 11).

15. The roof window arrangement according to any one of the preceding claims, **characterized in that** at least one region of the roofing frame (6) and/or the vent (14, 15) can be heated, can more particularly be heated electrically.

## Revendications

1. Agencement de lucarne (4) comprenant au moins une lucarne (5), en particulier une lucarne pour habitation, qui consiste en un châssis dormant pouvant être disposé fixement sur un toit ainsi qu'en un châssis ouvrant (7) pouvant être déplacé par rapport au châssis dormant, et comprenant un encadrement de lucarne (6) entourant la lucarne (5) au moins par endroits, **caractérisé en ce que** l'encadrement de lucarne (6) a au moins un passage d'air (14, 15).

2. Agencement de lucarne selon la revendication 1, **caractérisé en ce que** le passage d'air (14, 15) présente un évent (16) en saillie.

3. Agencement de lucarne selon l'une des revendications précédentes, **caractérisé en ce que** le passage d'air (14, 15) présente une prise d'air (22), en particulier une tubulure de prise d'air (27), pour un appareil d'aération (28).

4. Agencement de lucarne selon l'une des revendications précédentes, **caractérisé en ce que** l'évent (16) présente une grille protectrice (18) située de préférence à l'extérieur.

5. Agencement de lucarne selon l'une des revendications précédentes, **caractérisé en ce que** l'évent (16) présente un espace de circulation de l'air (19) qui est au moins recouvert par endroits par un couvercle amovible (20).

6. Agencement de lucarne selon l'une des revendications précédentes, **caractérisé en ce que** l'espace de circulation de l'air (19) est délimité au moins par endroits par l'encadrement de lucarne (6).

7. Agencement de lucarne selon l'une des revendications précédentes, **caractérisé en ce que** l'encadrement de lucarne (6) présente des moyens de transport de l'eau avec au moins une gouttière de guidage de l'eau (21) qui est placée entre la lucarne (5) et le passage d'air (14, 15).

8. Agencement de lucarne selon l'une des revendications précédentes, **caractérisé par** au moins un agencement d'appareil d'aération (32) qui présente l'appareil d'aération (28) et au moins un endroit de la partie haute du toit (33) du toit (1) sachant que l'appareil d'aération (28) est disposé dans la partie haute du toit (33).

9. Agencement de lucarne selon l'une des revendications précédentes, **caractérisé en ce que** l'appareil d'aération (28) présente un dispositif de transport d'air actif.

10. Agencement de lucarne selon l'une des revendications précédentes, **caractérisé en ce que** l'appareil d'aération (28) est disposé entre deux chevrons de toit adjacents (30) du toit (1) et/ou sur une face, tournée vers un espace intérieur, de lattes de toit (31) reposant sur les chevrons de toit (30).

11. Agencement de lucarne selon l'une des revendications précédentes, **caractérisé en ce que** l'appareil d'aération (28) est relié au passage d'air (14, 15) par la prise d'air (22) qui est conçue en particulier en tant que tuyau, de préférence en tant que flexible.

12. Agencement de lucarne selon l'une des revendications précédentes, **caractérisé en ce que** la prise d'air (22) présente au moins un manchon d'étanchéité (23, 25) pour la fixation sur l'encadrement de lucarne (6) et/ou un écran de sous-toiture (26) du toit (1).

13. Agencement de lucarne selon l'une des revendications précédentes, **caractérisé en ce que** l'appareil d'aération (28) est au moins recouvert par endroits par l'encadrement de lucarne (6) et celui-ci présente au moins un accès pour la maintenance et l'installation (35) pour l'appareil d'aération (28).

14. Agencement de lucarne selon l'une des revendications précédente **caractérisé en ce que** l'encadrement de lucarne (6) est composé de deux parties latérales (8, 9) et de deux parties transversales (10, 11), et plusieurs passages d'air (14, 15) sont prévues sur au moins une des deux parties latérales (8, 9) et/ou parties transversales (10, 11).

15. Agencement de lucarne selon l'une des revendications précédentes, **caractérisé en ce qu'**au moins une partie de l'encadrement de lucarne (6) et/ou du passage d'air (14, 15) peut être chauffée, en particulier électriquement.
